# EUROPÄISCHE PATENTSCHRIFT

(11) **EP 2 995 738 B1**
(45) Veröffentlichungstag und Bekanntmachung des Hinweises auf die Patenterteilung: **06.12.2017**
(21) Anmeldenummer: 15184602.9
(22) Anmeldetag: 10.09.2015
(51) Int. Cl.: E04C 2/04, B28B 7/34, E04C 2/00

(54) **VERFAHREN ZUR HERSTELLUNG EINES WANDELEMENTS AUS BETON UND VERWENDUNG DESSELBEN**
FABRICATION PROCESS FOR SUCH A WALL ELEMENT MADE OF CONCRETE AND USE THEREOF
PROCÉDÉ DE FABRICATION D'UN ÉLEMENT DE PAROI EN BÉTON ET SON UTILISATION

(30) Priorität: 12.09.2014 DE 102014113166
(43) Veröffentlichungstag der Anmeldung: 16.03.2016
(73) Patentinhaber: braun-steine GmbH, 73340 Amstetten (DE)
(72) Erfinder: Abderhalden, Jürg, 9658 Wildhaus (CH); Braun, Albrecht, 89075 Ulm (DE)
(74) Vertreter: Popp, Eugen

(56) Entgegenhaltungen:
- WO-A1-03/018274
- AT-A2- 505 253
- DE-A1-102011 075 463
- FR-A- 1 100 327
- FR-A5- 2 076 555
- GB-A- 2 265 167
- US-A- 2 006 425
- US-A- 2 012 798
- US-A- 2 045 099

## Beschreibung

Die vorliegende Erfindung betrifft ein Verfahren zur Herstellung eines Wandelements aus Beton, wobei das Wandelement insbesondere ein aufrechtstehendes oder alternativ an einer Außen- oder Innenwand applizierbares Wandelement, insbesondere Dekorelement aus Beton, ist.

Ein Verfahren dieser Art ist z. B. aus der US 2,006,425 A bekannt. Derartige Wandelemente sind allgemein bekannt. Sie werden als Sichtschutzwände, Lärmschutzwände, Wandverkleidungen, insbesondere Dekorelemente eingesetzt. Insbesondere ist es auch bekannt, derartige Wandelemente mit dazwischengeschalteten Wandelementen aus Glas, Metall oder dergleichen als Trennwände zwischen benachbarten Grundstücken zu verwenden.

Die bekannten Wandelemente dieser Art zeichnen sich durch glatte oder großflächig strukturierte Oberflächen aus, wobei eine Schalbrett-Struktur sehr beliebt ist. Die bekannten Wandelemente sind Betonfertigteile unterschiedlichster Abmessungen. Da die Wandelemente aus Beton in der Regel sehr schwer sind, umfassen sie im Beton eingebettete Seilschlaufen oder -Ösen, an den denen Transporthaken einhängbar sind. Dies gilt insbesondere für größere Wandelemente, die zur Errichtung von größeren Sichtschutzwänden oder dergleichen jeweils aufrechtstehend verbaut werden. Solche Wandelemente müssen von einem Transportfahrzeug mittels Kran zum Ort der Verbauung transportiert werden. Auch gilt es, die Wandelemente vom Ort der Herstellung auf ein Transportmittel mittels Kran zu befördern. Zu diesem Zweck ist es notwendig, in die Wandelemente Seilschlaufen oder -Ösen einzubetten.

Der vorliegenden Erfindung liegt die Aufgabe zu Grunde, ein Verfahren zur Herstellung von Wandelementen der vorstehend genannten Art zur Verfügung zu stellen, wobei die Sichtflächen der Wandelemente zumindest bereichsweise durch vollständig neuartige, an natürlich ausgewaschene Steine erinnernde, Strukturen aufweisen.

Schließlich vermitteln die Erfinder noch einen Hinweis für die unterschiedlichsten Verwendungen der erfindungsgemäß ausgebildeten Wandelemente.

Diese Aufgabe wird durch die Merkmalskombination der unabhängigen Ansprüche 1 und 2 gelöst. Es geht hier um die Nachbildung von "Steinauswaschungen", wie man sie z.B. an Kalkstein-Küsten beobachten kann.

Die Anlehnung an die Natur wird insbesondere dadurch erhalten, dass die Abmessungen und/oder Form der lunkerartig ausgebildeten Ausnehmungen und/oder Durchbrüche jeweils unterschiedlich, insbesondere aufgrund individuell manueller Herstellung weitgehend zufallsbedingt unterschiedlich ausgebildet sind. Konkret werden die lunkerartigen Ausnehmungen und/oder Durchbrüche durch Auswaschung mit Wasser und/oder Dampf, oder durch Druckluft von in den Beton eingefügten mehr oder weniger großen kugel-, ellipsoid- der wurstartig geformten Klumpen aus Lehm oder Lehm-Sand-Mischung, Sand-Zement-Mischung, Sand-Ton-Mischung oder Sand-Bitumen-Mischung oder dergleichen modellierbarem sowie mit dem Beton aushärtbarem und anschließend aus diesem mittels Wasser und/oder Dampf auswaschbarem oder durch Druckluft ausblasbarem Material erhalten.

Als modellierbares und in der vorgenannten Art behandelbares Material eignet sich auch zementäre Schlacke oder Sägemehl mit geeignetem Bindemittel. Am besten ist jedoch das Naturmaterial "Lehm", wobei der Lehm geringfügig mit Sand versetzt werden kann. Der in den Nassbeton eingefügte Lehm wird durch das Einrütteln des Betons innerhalb einer Form nicht beschädigt. Lehm lässt sich auch problemlos zusammen mit Beton aushärten. Die Auswaschung der Lehmeinschlüsse im Beton ist problemlos. Insbesondere lässt sich der ausgewaschene Lehm hervorragend recyceln, d.h. wiederverwenden.

Durch die erfindungsgemäße Entfernung der Lehmeinschlüsse im Beton ergeben sich Ausnehmungen und/oder Durchbrüche, die an natürliche Gesteins-Auswaschungen erinnern. Die Struktur der Ausnehmungen und/oder Durchbrüche erscheint zufällig und natürlich. Die Natürlichkeit wird zusätzlich dadurch erhöht, dass die Lehmeinschlüsse manuell erzeugt werden. Grundsätzlich ist natürlich auch eine maschinelle Positionierung von Lehmklumpen etc. denkbar, wobei die Positionierung dann vorzugsweise softwaregesteuert ist. Dadurch lässt sich in einfacher Weise eine sehr unterschiedliche Verteilung der erfindungsgemäß vorgesehenen Ausnehmungen und/oder Durchbrüche erreichen.

Sofern die Wandelemente als frei aufrechtstehende Elemente verwendet werden sollen, wird in diese Elemente vorzugsweise wenigstens eine vorgefertigte, armierte, insbesondere textil-, glasfaser- oder stahlarmierte Säule aus Beton eingebettet, an deren im einbetonierten Zustand oberen Ende eine Seilschlaufe oder -Öse angeordnet ist, um den Transport eines solchen Wandelements zu erleichtern. Bei einem aufrechtstehenden Wandelement mit einer Abmessung von Länge etwa 2 m, Höhe etwa 2 m und Dicke etwa 25 cm, werden vorzugsweise zwei Betonsäulen der vorgenannten Art eingebettet, und zwar in einem Abstand von etwa 1,2 m voneinander. Es muss dann lediglich darauf geachtet werden, dass im Bereich dieser Betonsäulen keine Lehm- oder dergleichen -Klumpen positioniert werden; denn dort ist das Wandelement im Wesentlichen durch die eingebettete Betonsäule ausgefüllt.

Zur Erhöhung des Dekorationseffekts eines erfindungsgemäßen Wandelements umfasst dieses vorzugsweise wenigstens ein Leerrohr, das zu wenigstens einer lunkerartigen Ausnehmung und/oder wenigstens einem lunkerartigen Durchbruch führt, und durch das hindurch eine elektrische Leitung zu einer am ausnehmungs- oder durchbruchseitigen Ende des wenigstens einen Leerrohres angeordneten Lichtquelle angeordnet ist. Auf diese Weise ist der entsprechende Durchbruch oder die entsprechende Ausnehmung in vorbestimmter Weise ausleuchtbar. Je nach Wunsch des Benutzers kann die Ausleuchtung in Rot, Blau, Grün, Gelb oder Weiß erfolgen. Diesbezüglich sind natürlich keine Grenzen gesetzt. Gleiches gilt für die Anzahl der ausgeleuchteten Ausnehmungen und/oder Durchbrüche.

Des Weiteren kann es vorteilhaft sein, im Bereich wenigstens einer der beiden Flachseiten zugewandten oberen Begrenzungskante eines Wandelements, insbesondere aufrechtstehenden Wandelements, eine Wasserrinne mit sich über wenigstens einen Teil der Länge des Wandelements erstreckendem Überlauf anzuordnen, so dass sich ein von oben nach unten über die entsprechende Flachseite des Wandelements erstreckender Wasserfilm ausbildet. Das Wasser kann dann in einem unteren Auffangbecken gesammelt und wieder zurück zur oberen Wasserrinne gepumpt werden. Im Bereich der erfindungsgemäßen Ausnehmungen und/oder Durchbrüche wird der vorstehend erwähnte Wasserfilm mehr oder weniger stark unterbrochen. Bei zusätzlicher Ausleuchtung des einen oder anderen Durchbruchs bzw. der einen oder anderen Ausnehmung wird ein zusätzlicher optischer Effekt erhalten. Hier sind der künstlerischen Note keine Grenzen gesetzt.

Den vorstehenden Ausführungen lässt sich entnehmen, dass von besonderer Bedeutung das Material zur Herstellung der lunkerartigen Ausnehmungen und/oder Durchbrüche ist. Das Material muss auf jeden Fall eine Konsistenz aufweisen, die modellierbar und nach Platzierung gegenüber Beton und dessen Aushärtung ausreichend formstabil, auch rüttelfest ist. Darüber hinaus muss es sich nach Aushärtung des Betons durch Wasser und/oder Dampf oder auch durch Druckluft entfernen lassen.

Der obere Abschluss eines Wandelements kann auch durch einen Pflanztrog oder eine Lichtschiene gebildet sein. Pflanztrog und Lichtschiene können in Kombination mit der vorgenannten Wasserrinne angeordnet sein.

Im Übrigen lassen sich die erfindungsgemäß vorgesehenen Ausnehmungen und/oder Durchbrüche auch zur Pflanzung verwenden. Man erhält damit ein Wandelement, dessen Sichtseite mit Pflanzen unterschiedlichster Art bestückbar ist. Das erfindungsgemäße Verfahren zur Herstellung eines Wandelements der vorgenannten Art ist durch folgende Verfahrensschritte gekennzeichnet:
- Platzierung von Lehm- oder dergleichen -Klumpen auf dem Boden einer Form, die seitlich durch aufrechte und bei Bedarf entfernbare Schalwände begrenzt ist;
- Ausfüllen der Form mit Beton bis zu einer vorbestimmten ersten Höhe unter Ausbildung eines ersten Betonspiegels, insbesondere derart, dass wenigstens ein Lehm- oder dergleichen -Klumpen über den ersten Betonspiegel nach oben vorsteht;
- Verdichten der vorgenannten Betonfüllung;
- Platzierung weiterer Lehm- oder dergleichen -Klumpen auf dem vorgenannten und noch nassen ersten Betonspiegel, insbesondere derart, dass wenigstens ein Lehm- oder dergleichen -Klumpen auf den wenigstens einen über dem ersten Betonspiegel nach oben vorstehenden Klumpen platziert wird;
- Ausfüllen der Form mit weiterem Beton bis zu einer vorbestimmten zweiten Höhe unter Ausbildung eines zweiten Betonspiegels, derart, dass sämtliche auf dem Betonspiegel platzierten Lehm- oder dergleichen - Klumpen über den zweiten Betonspiegel nach oben vorstehen;
- Verdichten der zweiten Betonfüllung durch Rütteln derselben;
- Abziehen des zweiten Betonspiegels mit einem Abziehblech oder dergleichen;
- Aushärten des Betons samt Lehm- oder dergleichen -Klumpen;
- Entformen des ausgehärteten Wandelements; und
- Auswaschen der eingeschlossenen Lehm- oder dergleichen -Klumpen mittels Wasser und/oder Dampf oder Ausblasen der vorgenannten Klumpen mit Druckluft unter Ausbildung von entsprechend lunkerartigen Ausnehmungen und/oder Durchbrüchen.

Es ist auch möglich, das vorgenannte Verfahren mit nur einer einzigen Betonschicht durchzuführen. Dieses Verfahren wäre dann durch folgende Verfahrensschritte gekennzeichnet:
- Platzierung von Lehm- oder dergleichen -Klumpen auf dem Boden einer Form, die seitlich durch aufrechte und bei Bedarf entfernbare Schalwände begrenzt ist;
- Ausfüllen der Form mit Beton bis zu einer vorbestimmten Höhe unter Ausbildung eines Betonspiegels derart, dass wenigstens ein Lehm- oder dergleichen -Klumpen über diesen Betonspiegel nach oben vorsteht;
- Verdichten der vorgenannten Betonfüllung durch Rütteln derselben;
- Abziehen des Betonspiegels mit einem Abziehblech oder dergleichen;
- Aushärten des Betons samt Lehm- oder dergleichen -Klumpen;
- Entformen des ausgehärteten Wandelements; und
- Auswaschen der eingeschlossenen Lehm- oder dergleichen -Klumpen mittels Wasser und/oder Dampf, oder Ausblasen der vorgenannten Klumpen mit Druckluft, unter Ausbildung von entsprechend lunkerartigen Ausnehmungen und/oder Durchbrüchen.

Dieses letztgenannte Verfahren erlaubt die Ausbildung von lunkerartigen Ausnehmungen nur an einer Sichtseite des Wandelements. Es genügt z.B. bei Wandelementen, die zur Wandverkleidung dienen, als Wand-Dekorelementen.

Nur wenn an gegenüberliegenden Sichtseiten eines Wandelements lunkerartige Ausnehmungen vorgesehen sind, ist das erstgenannte Verfahren mit der Einbringung von zwei Betonschichten in eine Form erforderlich.

Von besonderem Interesse ist auch die vielseitige Verwendung eines Wandelements der erfindungsgemäßen Art. Vorzugsweise dient ein solches Wandelement als
- Raumteiler im Innen- oder Außenbereich;
- Lärmschutzwand;
- Trennwand, insbesondere mit dazwischengeschalteten Wandelementen anderer Art, insbesondere Glaswänden;
- Kletterwand;
- Pflanzwand oder
- als Wandverkleidung bzw. Dekorelement.

Nachstehend wird eine bevorzugte Ausführungsform eines aufrechtstehenden Wandelements der erfindungsgemäßen Art anhand der beigefügten Zeichnungen näher beschrieben. Diese zeigen in
- Fig. 1: ein erfindungsgemäß ausgebildetes Wandelement in perspektivischer Vorderansicht;
- Fig. 2: das Wandelement gemäß Fig. 1 in perspektivischer Rückansicht;
- Fig. 3: einen Ausschnitt des erfindungsgemäßen Wandelements gemäß Fig. 1 in vergrößertem Maßstab;
- Fig. 4: das Wandelement gemäß den Fig. 1 und 2 in schematischer Vorder- bzw. Rückansicht unter Darstellung des Innenlebens eines solchen Wandelements;
- Fig. 5: das Wandelement gemäß Fig. 4 in Draufsicht;
- Fig. 6a-6d: die schematische Darstellung mehrerer Verfahrensstufen für die Herstellung eines Wandelements gemäß den Fig. 1 und 2 (jeweils ein schematischer Querschnitt durch die Herstellungsform für ein Wandelement der vorgenannten Art).

Bei dem in den Fig. 1 und 2 dargestellten Wandelement 10 aus Beton handelt es sich um ein aufrechtstehendes Wandelement, wobei die Standfestigkeit durch die Einbindung eines Sockelelements 16 erfolgt. Das Wandelement 10 steht also auf einem Sockel bzw. ist in einen sich horizontal erstreckenden Sockel 16 eingebunden. Damit ist das dargestellte Wandelement 10 ohne weiteres auf einem ebenen Untergrund im Geländer platzierbar. Genauso gut ist es natürlich denkbar, ein solches Wandelement als Raumteiler z.B. in der Empfangshalle eines Verwaltungsgebäudes oder eines Hotels aufzustellen. Diesbezüglich sind dem Anwender keine Grenzen gesetzt.

Das in den Fig. 1 und 2 dargestellte Wandelement zeichnet sich dadurch aus, dass es eine Vielzahl unregelmäßig über die vordere und hintere Flachseite 11 verteilt angeordnete, lunkerartig ausgebildet Ausnehmungen 12 und Durchbrüche 13 aufweist. Die Abmessungen und die Form dieser Ausnehmungen 12 und Durchbrüche 13 sind zufallsbedingt unterschiedlich ausgebildet. Dies rührt daher, dass die Ausnehmungen 12 und Durchbrüche 13 auf eine manuelle Herstellung zurückgehen. Dies wird noch etwas näher erläutert anhand der Fig. 6a-6d.

Es sei jedoch an dieser Stelle schon darauf hingewiesen, dass die lunkerartigen Ausnehmungen 12 sowie die Durchbrüche 13 durch Auswaschung mit Wasser von in den Beton eingefügten, mehr oder weniger großen kugel-, ellipsoid- oder wurstartig geformten Klumpen aus Lehm, insbesondere einer Lehm-Sand-Mischung erhalten sind. Auch dies wird noch etwas näher anhand der Fig. 6a-6d erläutert.

Entsprechend den Fig. 4 und 5 umfasst das frei aufrechtstehende Wandelement 10 zwei vorgefertigte, Säulen 14 aus Beton, an deren im einbetonierten Zustand oberen Ende jeweils eine Seilschlaufe 15 angeordnet bzw. eingebettet ist. Diese Seilschlaufen 15 dienen dem Transport des Wandelements 10 und sind auch in den Fig. 1 und 2 sichtbar.

Statt der erwähnten Stahlarmierung ist auch eine Textil- oder Glasfaser-Armierung denkbar. Da es sich diesbezüglich um herkömmlichen Stand der Technik handelt, bedarf es an dieser Stelle keiner weiteren Erläuterungen.

In Fig. 3 ist noch ein Ausschnitt einer erfindungsgemäß ausgebildeten Flachseite 11 des Wandelements 10 in vergrößertem Maßstab dargestellt. Insbesondere lässt sich in Fig. 3 sehr gut ein erfindungsgemäß ausgebildeter Durchbruch 13 neben einer erfindungsgemäß ausgebildeten lunkerartigen Ausnehmung 12 erkennen. Sowohl Durchbruch 13 als auch Ausnehmung 12 sind hinsichtlich Form und Dimension unterschiedlich und zufällig ausgebildet. Das künstlich hergestellte Wandelement 10 erhält dadurch eine "natürliche Note". Die Ausnehmungen 12 und Durchbrüche 13 erinnern an natürlich erhaltene Kalkstein-Auswaschungen, wie man sie von Kalkstein-Küsten her kennt.

Es sei auch an dieser Stelle nochmals darauf hingewiesen, dass das Wandelement 10 ein oder mehrere Leerrohre umfassen, das bzw. die zu einer lunkerartigen Ausnehmung und/oder wenigstens einem lunkerartigen Durchbruch 13 führt bzw. führen, und durch das bzw. die hindurch elektrische Leitungen zu einer am ausnehmungs- oder durchbruchseitigen Ende des bzw. der Leerrohre angeordnete Lichtquellen verlegbar sind. Damit lassen sich die eine oder andere Ausnehmung bzw. der eine oder andere Durchbruch mehr oder weniger stark illuminieren.

Des Weiteren ist es denkbar - und hier nicht dargestellt -, dass im Bereich wenigstens einer der beiden Flachseiten 11 zugewandten oberen Begrenzungskante 17 (siehe Fig. 2) eine Wasserrinne mit sich über wenigstens einen Teil der Länge "L" des Wandelements 10 erstreckendem Überlauf angeordnet ist, so dass sich ein von oben nach unten über die entsprechende Flachseite 11 des Wandelements erstreckender Wasserfilm ausbildet. Das Wasser wird dann vorzugsweise in einem unteren Auffangbecken im Sockel 16 gesammelt und mittels einer Pumpe zur oberen Wasserrinne zurückgepumpt. Bezüglich der durch Illumination und Wasser erzielbaren Effekte wird auf die obigen Ausführungen verwiesen.

Das Material zur Herstellung der lunkerartigen Ausnehmungen 12 und/oder Durchbrüche 13 muss eine Konsistenz aufweisen, die zum einen modellierbar und zum anderen nach Platzierung gegenüber Beton und dessen Aushärtung ausreichend formstabil, auch rüttelfest ist; denn Beton muss innerhalb einer Form nach Eingießen in die Form gerüttelt werden, um Lufteinschlüsse zu vermeiden. Das Material zur Herstellung der lunkerartigen Ausnehmungen und/oder Durchbrüche muss sich also hinsichtlich der Verarbeitung von Beton etwa so verhalten wie Beton selbst. Darüber hinaus muss dieses Material jedoch nach Aushärtung des Betons aus diesem entfernbar sein, und zwar entweder durch Wasser und/oder Dampf oder durch Druckluft. Der obere Abschluss eines Wandelements 10 der hier gezeigten Art kann auch durch einen Pflanztrog oder eine Lichtschiene gebildet sein. Auch hier sind dem Anwender keine Grenzen gesetzt.

Die Herstellung des aufrechtstehenden Teils des Wandelements 10 gemäß den Fig. 1 und 2 erfolgt entsprechend den Fig. 6a-6d wie folgt:
a) Zunächst werden auf dem Boden 19 einer Form 18, die seitlich durch aufrechte und bei Bedarf entfernbare Schalwände 21 begrenzt ist, Lehm- oder dergleichen -Klumpen 20 unterschiedlichster Form und Abmessung platziert.
b) Anschließend wird die Form mit Beton 22 bis zu einer vorbestimmten ersten Höhe unter Ausbildung eines ersten Betonspiegels 23 ausgefüllt, und zwar derart, dass wenigstens ein Lehm- oder dergleichen -Klumpen 20 über den ersten Betonspiegel 23 nach oben vorsteht. Dann erfolgt eine Verdichtung des noch nassen Betons. Diese Herstellungsstufe ist in Fig. 6a schematisch dargestellt.
c) Auf dem ersten Betonspiegel 23 der noch nassen ersten Betonschicht 22 werden weitere Lehm- oder dergleichen -Klumpen 24 platziert, wobei wenigstens ein Lehm- oder dergleichen -Klumpen 24 auf dem wenigstens einen über dem ersten Betonspiegel 23 nach oben vorstehenden Klumpen 20 platziert wird.
d) Dann wird die Form mit weiterem Beton 25 bis zu einer vorbestimmten zweiten Höhe unter Ausbildung eines zweiten Betonspiegels 26 ausgefüllt, und zwar derart, dass sämtliche auf dem ersten Betonspiegel 23 platzierten Lehm- oder dergleichen -Klumpen 24 über den zweiten Betonspiegel 26 nach oben vorstehen. Daraufhin erfolgt die Verdichtung der zweiten Betonfüllung 25. Die Verdichtung der ersten und zweiten Betonfüllung 22 und 25 erfolgt jeweils durch an sich bekanntes Einrütteln. Der Abschluss dieses Verfahrensschritts ist in Fig. 6b dargestellt.
e) Anschließend wird der Beton samt Lehm- oder dergleichen Klumpen 20, 24 ausgehärtet. Daraufhin erfolgt eine Entformung des ausgehärteten Wandelements. Das entformte Wandelement ist in Fig. 6c dargestellt.
f) Das ausgehärtete Wandelement entsprechend Fig. 6c wird dann in eine "Waschanlage" gebracht und dort so platziert, dass beide Flachseiten 11 des Wandelements 10 von Wasserdüsen 27 beaufschlagt werden. Mittels dieser Wasserdüsen lassen sich die eingeschlossenen Lehm- oder dergleichen -Klumpen 20, 24 unter Ausbildung von entsprechend lunkerartigen Ausnehmungen 12 und/oder Durchbrüchen 13 auswaschen (siehe dazu Fig. 6c und 6b).

Statt Wasser kann zur Entfernung der im Beton eingebetteten Lehm- oder dergleichen -Klumpen 20, 24 auch Dampf oder Druckluft verwendet werden.

Das ausgewaschene Material wird dann vorzugsweise wiederverwendet, so dass durch das erfindungsgemäße Verfahren die Umwelt nicht oder nur minimal belastet wird.

Nicht dargestellt ist in den Fig. 6a-6d die Platzierung und Einbettung wenigstens einer vorgefertigten, insbesondere stahlarmierten Betonsäule mit an einem Ende eingebetteter Seilschlaufe oder -Öse. Da es sich hierbei jedoch um eine an sich bekannte Technologie handelt, erscheint eine nähere Beschreibung dieses Verfahrens an dieser Stelle entbehrlich.

Bei Herstellung eines plattenförmigen Wandverkleidungselements genügt es natürlich, die lunkerartigen Ausnehmungen nur an einer Flachseite des Wandelements auszubilden. In diesem Fall genügt zunächst der Verfahrensschritt gemäß Fig. 6a. Das Betonelement 22 mit den Lehm- oder dergleichen - Einschlüssen 20 wird nach Aushärtung des Betons unmittelbar in die vorgenannte "Waschanlage" verbracht. Dort erfolgt dann die Auswaschung der Lehmeinschlüsse 20. Das dadurch hergestellte Wandelement weist dann nur an einer Flachseite 11 lunkerartige Ausnehmungen 12 auf. Zusätzlich können auch Durchbrüche 13 vorgesehen sein, die dann nach Applizierung auf einer vorgefertigten Wand als tiefere Ausnehmungen 12 wahrgenommen werden. Derartige Wandelemente sind relativ dünnwandig. Die Dicke beträgt vorzugsweise nur 20-30 mm bei einer Länge und Breite von etwa 50-80 cm.

Wie schon oben erwähnt, können die erfindungsgemäß ausgebildeten lunkerartigen Ausnehmungen und/oder Durchbrüche zur Verankerung von Pflanzen verwendet werden.

Bei der dargestellten Ausführungsform erstrecken sich die Ausnehmungen 12 mehr oder weniger horizontal. Genauso gut ist eine vertikale oder gleichmäßige oder ungleichmäßig schräge Grundausrichtung der Ausnehmungen 12 denkbar. Auch eine Ausrichtung über Kreuz ist möglich. Insofern sind dem Hersteller keine Grenzen gesetzt.

### Bezugszeichenliste

- 10: Wandelement
- 11: Wandfläche (Sicht- bzw. Flachseite)
- 12: Ausnehmung
- 13: Durchbruch
- 14: Armierte Betonsäule
- 15: Seilschlaufe
- 16: Sockelelement
- 17: Obere Begrenzungskante
- 18: Herstellungsform
- 19: Formboden
- 20: Lehm- oder dergleichen -Klumpen
- 21: Schalwand
- 22: Erste Betonfüllung
- 23: Erster Betonspiegel
- 24: Lehm- oder dergleichen -Klumpen
- 25: Zweite Betonfüllung
- 26: Zweiter Betonspiegel
- 27: Wasserstrahldüsen und/oder Dampfdüsen und/oder Druckluftdüsen

## Patentansprüche

1. Verfahren zur Herstellung eines Wandelements (10) aus Beton, insbesondere eines aufrechtstehenden oder an einer Außen- oder Innenwand applizierbaren Wandelements aus Beton,
mit
einer Vielzahl von regel- oder unregelmäßig über wenigstens eine glatte Wandfläche (Flachseite 11) verteilt angeordneten lunkerartig ausgebildeten Ausnehmungen (12) und/oder Durchbrüchen (13), wobei das Verfahren folgende Verfahrensschritte umfasst:
- Platzierung von Lehm- oder dergleichen -Klumpen (20) auf dem Boden (19) einer Form (18), die seitlich durch aufrechte und bei Bedarf entfernbare Schalwände (21) begrenzt ist;
- Ausfüllen der Form mit Beton (22) bis zu einer vorbestimmten Höhe unter Ausbildung eines Betonspiegels (23), derart, dass wenigstens ein Lehm- oder dergleichen -Klumpen (20) über diesen Betonspiegel (23) nach oben vorsteht;
- Verdichten der vorgenannten Betonfüllung (22) durch Rütteln derselben;
- Abziehen des Betonspiegels (23) mit einem Abziehblech oder dergleichen;
- Aushärten des Betons samt Lehm- oder dergleichen -Klumpen (20);
- Entformen des ausgehärteten Wandelements; und Auswaschen der eingeschlossenen Lehm- oder dergleichen -Klumpen (20) mittels Wasser und/oder Dampf (27) oder Ausblasen der vorgenannten Klumpen mit Druckluft, jeweils unter Ausbildung von entsprechend lunkerartigen Ausnehmungen (12) und/oder Durchbrüchen (13).

2. Verfahren zur Herstellung eines Wandelements (10) aus Beton, insbesondere eines aufrechtstehenden oder an einer Außen- oder Innenwand applizierbaren Wandelements aus Beton,
mit einer Vielzahl von regel- oder unregelmäßig über wenigstens eine glatte Wandfläche (Flachseite 11) verteilt angeordneten lunkerartig ausgebildeten Ausnehmungen (12) und/oder Durchbrüchen (13), wobei das Verfahren folgende Verfahrensschritte umfasst:
- Platzierung von Lehm- oder dergleichen -Klumpen (20) auf dem Boden (19) einer Form (18), die seitlich durch aufrechte und bei Bedarf entfernbare Schalwände (21) begrenzt ist;
- Ausfüllen der Form mit Beton (22) bis zu einer vorbestimmten ersten Höhe unter Ausbildung eines ersten Betonspiegels (23), insbesondere derart, dass wenigstens ein Lehm- oder dergleichen -Klumpen (20) über den ersten Betonspiegel (23) nach oben vorsteht;
- Verdichten der vorgenannten Betonfüllung (22) durch Rütteln derselben;
- Platzierung weiterer Lehm- oder dergleichen -Klumpen (24) auf dem vorgenannten ersten Betonspiegel (23) der noch nassen ersten Betonfüllung (22), insbesondere derart, dass wenigstens ein Lehm- oder dergleichen -Klumpen (24) auf den wenigstens einen über dem ersten Betonspiegel (23) nach oben vorstehenden Klumpen (20) platziert wird (siehe Fig. 6b);
- Ausfüllen der Form mit weiterem Beton (25) bis zu einer vorbestimmten zweiten Höhe unter Ausbildung eines zweiten Betonspiegels (26), derart, dass sämtliche auf den ersten Betonspiegel (23) platzierten Lehm- oder dergleichen -Klumpen (24) über den zweiten Betonspiegel (26) nach oben vorstehen;
- Verdichten der zweiten Betonfüllung (25) durch Rütteln derselben;
- Abziehen des zweiten Betonspiegels (26) mit einem Abziehblech oder dergleichen;
- Aushärten des Betons samt Lehm- oder dergleichen -Klumpen (20, 24);
- Entformen des ausgehärteten Wandelements (siehe Fig. 6c); und
- Auswaschen der eingeschlossenen Lehm- oder dergleichen -Klumpen (20, 24) mittels Wasser und/oder Dampf (27) oder Ausblasen der vorgenannten Klumpen mit Druckluft, jeweils unter Ausbildung von entsprechend lunkerartigen Ausnehmungen (12) und/oder Durchbrüchen (13).

3. Verfahren nach Anspruch 1 oder 2,
**dadurch gekennzeichnet, dass**
für die Herstellung eines aufrechtstehenden Wandelements (10) in die Form vor Ausfüllung mit Beton wenigstens eine vorgefertigte armierte, insbesondere stahlarmierte Betonsäule mit an einem Ende eingebetteter Seilschlaufe oder -Öse platziert wird, die beim fertigen Produkt als Stütz- und Transportsäule dient.

4. Verwendung eines Wandelements, das nach einem der vorangehenden Ansprüche hergestellt ist, als
- Raumteiler im Innen- oder Außenbereich;
- Lärmschutzwand;
- Trennwand, insbesondere mit dazwischengeschalteten Wandelementen anderer Art, insbesondere Glaswänden;
- Kletterwand;
- Pflanzwand, oder als
- als Wandverkleidung bzw. Dekorelement.

## Claims

1. A method for manufacturing a wall element (10) from concrete, such as a wall element of concrete that is upright and can be applied on an exterior wall or interior wall,
comprising
a plurality of recesses (12) and/or breakthroughs (13) which are formed to be cavity-like and are regularly or irregularly distributed across at least one smooth wall surface (flat side 11), the method comprising the following method steps:
- placing clay or similar clumps (20) on the bottom (19) of a mold (18) which is laterally delimited by boarding panels (21) which are upright and can be removed as needed;
- filling the mold with concrete (22) up to a predetermined height while forming a concrete level (23) in such a manner that at least one clay or similar clump (20) protrudes upward beyond said concrete level (23);
- compacting the aforementioned concrete filling (22) by vibrating the same;
- stripping the concrete level (23) using a stripper plate or similar;
- hardening the concrete including the clay or similar clumps (20);
- demolding the hardened wall element; and
washing out the included clay or similar clumps (20) by means of water and/or steam (27) or blowing out the aforementioned clumps with compressed air, in each case forming respective cavity-like recesses (12) and/or breakthroughs (13).

2. A method for manufacturing a wall element (10) from concrete, such as a wall element of concrete that is upright and can be applied on an exterior wall or interior wall,
comprising a plurality of recesses (12) and/or breakthroughs (13) which are formed to be cavity-like and are regularly or irregularly distributed across at least one smooth wall surface (flat side 11), the method comprising the following method steps:
- placing clay or similar clumps (20) on the bottom (19) of a mold (18) which is laterally delimited by plank partitions (21) which are upright and can be removed as needed;
- filling the mold with concrete (22) up to a predetermined first height while forming a first concrete level (23) for instance in such a manner that at least one clay or similar clump (20) protrudes upward beyond said first concrete level (23);
- compacting the aforementioned concrete filling (22) by vibrating the same;
- placing further clay or similar clumps (24) on the aforementioned first concrete level (23) of the still wet first concrete filling (22) for instance in such a manner that at least one clay or similar clump (24) is placed on top of the at least one clump (20) protruding upward beyond the first concrete level (23) (see Fig. 6b);
- filling the mold with further concrete (25) up to a predetermined second height while forming a second concrete level (26) in such a manner that all of the clay or similar clumps (24) placed on the first concrete level (23) will protrude upward beyond the second concrete level (26);
- compacting the second concrete filling (25) by vibrating the same;
- stripping the second concrete level (26) using a stripper plate or similar;
- hardening the concrete including the clay or similar clumps (20, 24);
- demolding the hardened wall element (see Fig. 6c), and
- washing out the included clay or similar clumps (20, 24) by means of water and/or steam (27) or blowing out the aforementioned clumps with compressed air, in each case forming respective cavity-like recesses (12) and/or breakthroughs (13).

3. The method according to claim 1 or 2,
**characterized in that**
for manufacturing an upright wall element (10), at least one pre-fabricated reinforced, especially steel-reinforced concrete pillar having an embedded rope loop or becket at one end is placed in the mold prior to filling with concrete, which serves as a support and transport pillar in the finished product.

4. Use of a wall element, which is manufactured according to any one of the preceding claims, as
- a partition in the indoor or outdoor area;
- a noise protection wall;
- a separating wall, for example with interposed wall elements of other types such as glass walls;
- a climbing wall;
- a planting wall, or as
- a wall cladding or decorative element.

## Revendications

1. Procédé de fabrication d'un élément de paroi (10) en béton, en particulier d'un élément de paroi en béton droit ou pouvant être appliqué contre une paroi extérieure ou intérieure,
comprenant une pluralité d'évidements (12) et/ou percées (13) constitués en forme de cavités et disposés de façon répartie régulièrement ou irrégulièrement sur au moins une face de paroi (face plane 11) lisse, sachant que le procédé comprend les étapes de procédé suivantes :
- mise en place de mottes (20) d'argile ou similaire sur le fond (19) d'un moule (18) qui est limité latéralement par des parois de coffrage (21) droites et pouvant au besoin être enlevées ;
- remplissage du moule avec du béton (22) jusqu'à une hauteur prédéterminée en formant un niveau de béton (23) de telle façon qu'au moins une motte (20) d'argile ou similaire dépasse de ce niveau de béton (23) vers le haut ;
- compression de la charge de béton (22) précitée par agitation de celle-ci ;
- raclage du niveau de béton (23) avec une tôle de raclage ou similaire ;
- durcissement du béton comprenant les mottes (20) d'argile ou similaire ;
- démoulage de l'élément de paroi durci ; et
- élimination des mottes (20) d'argile ou similaire incluses par lavage à l'eau et/ou à la vapeur (27) ou par soufflage d'air comprimé, dans chaque cas en formant des évidements (12) et/ou percées (13) en forme de cavités correspondantes.

2. Procédé de fabrication d'un élément de paroi (10) en béton, en particulier d'un élément de paroi en béton droit ou pouvant être appliqué contre une paroi extérieure ou intérieure,
comprenant une pluralité d'évidements (12) et/ou percées (13) constitués en forme de cavités et disposés de façon répartie régulièrement ou irrégulièrement sur au moins une face de paroi (face plane 11) lisse, sachant que le procédé comprend les étapes de procédé suivantes :
- mise en place de mottes (20) d'argile ou similaire sur le fond (19) d'un moule (18) qui est limité latéralement par des parois de coffrage (21) droites et pouvant au besoin être enlevées ;
- remplissage du moule avec du béton (22) jusqu'à une première hauteur prédéterminée en formant un premier niveau de béton (23), en particulier de telle façon qu'au moins une motte (20) d'argile ou similaire dépasse du premier niveau de béton (23) vers le haut ;
- compression de la charge de béton (22) précitée par agitation de celle-ci ;
- mise en place de mottes (24) d'argile ou similaire supplémentaires sur le premier niveau de béton (23) précité de la première charge de béton (22) encore mouillée, en particulier de telle façon qu'au moins une motte (24) d'argile ou similaire soit placée sur l'au moins une motte (20) dépassant du premier niveau de béton (23) vers le haut (voir Fig. 6b) ;
- remplissage du moule avec du béton (25) supplémentaire jusqu'à une deuxième hauteur prédéterminée en formant un deuxième niveau de béton (26), de telle façon que toutes les mottes (24) d'argile ou similaire placées sur le premier niveau de béton (23) dépassent du deuxième niveau de béton (26) vers le haut ;
- compression de la deuxième charge de béton (25) par agitation de celle-ci ;
- raclage du deuxième niveau de béton (26) avec une tôle de raclage ou similaire ;
- durcissement du béton comprenant les mottes (20, 24) d'argile ou similaire ;
- démoulage de l'élément de paroi durci (voir Fig. 6c) ; et
- élimination des mottes (20, 24) d'argile ou similaire incluses par lavage à l'eau et/ou à la vapeur (27) ou par soufflage d'air comprimé, dans chaque cas en formant des évidements (12) et/ou percées (13) en forme de cavités correspondantes.

3. Procédé selon la revendication 1 ou 2,
**caractérisé en ce que**
pour la fabrication d'un élément de paroi (10) droit, au moins une colonne de béton préfabriquée armée, en particulier armée avec de l'acier, pourvue d'une boucle ou d'un oeillet de câble logé(e) à une extrémité, servant de colonne d'appui et de transport pour le produit fini, est placée dans le moule avant le remplissage avec du béton.

4. Utilisation d'un élément de paroi, lequel est fabriqué selon l'une des revendications précédentes, comme
- cloison séparative d'intérieur ou d'extérieur ;
- paroi acoustique ;
- paroi de séparation, en particulier avec des éléments de paroi de type différent intercalés, en particulier des parois de verre ;
- mur d'escalade ;
- mur végétal, ou comme
- habillage mural ou élément décoratif.
